# FASCICULE DE BREVET EUROPEEN

(11) **EP 0 252 801 B1**
(45) Date de publication et mention de la délivrance du brevet: **21.08.1991**
(21) Numéro de dépôt: 87401453.3
(22) Date de dépôt: 24.06.1987
(51) Int. Cl.: G21J 5/00

(54) **Dispositif de détection d'une impulsion électromagnétique, due notamment à une explosion nucléaire**
Detektionsvorrichtung für einen elektromagnetischen Impuls, insbesondere hervorgerufen durch eine Kernexplosion
Detection device for an electromagnetic pulse, especially due to a nuclear explosion

(30) Priorité: 26.06.1986 FR 8609294
(43) Date de publication de la demande: 13.01.1988
(73) Titulaire: COMMISSARIAT A L'ENERGIE ATOMIQUE, 75015 Paris Cédex 15 (FR)
(72) Inventeur: Climent, Jean-Pierre, F-91100 Saint Germain Les Corbeil (FR); Petelet, Georges, F-03110 Escurolles (FR); Tronel, Jean-Claude, F-91220 Bretigny Sur Orge (FR)
(74) Mandataire: Mongrédien, André

(56) Documents cités:
- FR-A- 2 119 973
- US-A- 3 467 826
- US-A- 3 654 916
- US-A- 4 219 804

## Description

La présente invention concerne un dispositif de détection d'une impulsion électromagnétique due à une explosion nucléaire, ce qui permet par exemple la mise en oeuvre de protection contre des agressions nucléaires.

L'invention a pour but de réaliser un dispositif permettant de détecter avec certitude des impulsions électromagnétiques et de différencier l'impulsion électromagnétique à détecter, d'impulsions électromagnétiques parasites.

De façon plus précise, l'invention a pour objet un dispositif de détection et de différenciation d'une première impulsion électromagnétique, provenant d'une explosion nucléaire, d'une seconde impulsion électromagnétique due à la foudre, comprenant au moins un ensemble de détection comportant :
- des moyens pour capter la composante électrique d'une impulsion électromagnétique, orientés et agencés de façon à toujours capter la composante électrique de la première impulsion, lesdits moyens délivrant un signal représentatif de la polarisation de la composante électrique captée et proportionnel à cette composante électrique captée, et étant formés d'une première et d'une deuxième antennes disposées dans deux plans verticaux perpendiculaires et reliées entre elles, la première antenne étant reliée en outre à un adaptateur d'impédance, la première antenne faisant un angle allant de 80° à 135° avec la deuxième antenne et la deuxième antenne faisant un angle allant de 45° à 65° avec un axe vertical,
- des premiers moyens de détection reliés aux moyens pour capter, via l'adaptateur d'impédance, pour détecter le passage du signal électrique délivré par les moyens pour capter à une valeur supérieure à une valeur de seuil déterminée,
- un premier compteur de temps relié aux premiers moyens de détection, déclenché par cesdits moyens lors de la détection du passage du signal électrique à une valeur supérieure à la valeur de seuil,
- des moyens d'intégration reliés aux moyens pour capter pour intégrer le signal électrique délivré par les moyens pour capter, et
- des premiers moyens de comparaison reliés aux moyens d'intégration et au premier compteur de temps pour comparer la valeur du signal électrique intégré jusqu'à un temps t₁ après le déclenchement du premier compteur à une première valeur de référence.

L'impulsion électromagnétique à détecter provient d'une explosion nucléaire, telle qu'une explosion nucléaire haute altitude, cette impulsion électromagnétique devant être différenciée d'une impulsion électromagnétique due à la foudre.

Il existe deux types d'explosion nucléaire, les explosions nucléaires près de la surface terrestre ou basse altitude et les explosions nucléaires extra-atmosphériques ou haute altitude. Une explosion nucléaire basse altitude produit des impulsions électromagnétiques dans un hémisphère de quelques kilomètres de diamètre ainsi que des effets destructeurs importants alors qu'une explosion nucléaire haute altitude ne génère pratiquement que des impulsions électromagnétiques, mais sur une très grande étendue. Ainsi, par exemple, une explosion nucléaire à l'altitude à de 300 km produit des impulsions électromagnétiques sur une région d'environ 1500 km de diamètre et 20 km d'épaisseur. Ces impulsions électromagnétiques sont ensuite rayonnées vers la surface terrestre du fait de l'attraction magnétique terrestre, entraînant des destructions ou des perturbations de dispositifs électroniques, de réseau d'alimentation, de commande ou encore de contrôle de communication.

Il est donc intéressant de détecter une impulsion électromagnétique produite par une explosion nucléaire haute altitude afin de mettre en oeuvre, notamment la protection d'éléments susceptibles d'être détruits ou perturbés par des impulsions électromagnétiques de ce type.

Cependant, une explosion nucléaire haute altitude engendre des impulsions électromagnétiques présentant des similitudes avec des impulsions électromagnétiques dues à des phénomènes naturels tels que la foudre. Aussi, pour ne pas mettre en oeuvre inutilement des dispositifs de protection, le dispositif de détection conforme à l'invention doit permettre également de différencier une impulsion électromagnétique due à une explosion nucléaire haute altitude, d'une autre impulsion électromagnétique notamment due à la foudre. Il est bien entendu qu'il en est de même pour la détection d'impulsions électromagnétiques dues à d'autres phénomènes.

Le dispositif de détection conforme à l'invention prend donc en compte au moins une des différences présentée par les phénomènes à différencier.

Pour différencier, par exemple, une impulsion électromagnétique due à une explosion nucléaire haute altitude et celle due à la foudre, différents critères peuvent être utilisés.

La foudre est précédée par l'apparition d'un champ électrostatique et elle est accompagnée par du bruit et de la lumière alors qu'une explosion nucléaire ne possède aucun phénomène précurseur et n'est accompagnée ni de bruit ni de lumière. Aussi, l'utilisation de moyens de détection d'un champ électrostatique et/ou de bruit et/ou de lumière permet de distinguer ces deux phénomènes.

On peut prendre également en considération les caractéristiques du signal électrique dû à une impulsion électromagnétique, ce signal étant croissant puis décroissant avec une valeur crête correspondant à la valeur maximum du signal.

Pour une impulsion électromagnétique due à une explosion nucléaire, le temps de montée du signal électrique correspondant, d'une valeur nulle à sa valeur maximum, est de l'ordre de 10 ns et de 10 à 90% de sa valeur maximum, de l'ordre de 5 ns, la largeur à mi-hauteur de ce signal, autrement dit, le temps écoulé entre les deux passages successifs du signal à 50% de sa valeur maximum est de l'ordre de 100 à 200 ns, ce signal ayant complètement disparu au bout de 2µs. De plus, l'amplitude de ce signal est d'environ 20 kV/m à 50 kV/m et la polarisation de ce signal est de l'ordre de 0 à 27° par rapport à un axe horizontal.

Le signal électrique correspondant à une impulsion électromagnétique produite par la foudre présente un temps de montée fonction de la distance entre le dispositif de détection et la décharge (pour une distance de 200 m, le temps de montée d'une valeur nulle à la valeur maximum est de l'ordre de 200 ns), la largeur à mi-hauteur de ce signal est de l'ordre de 1 ms et la durée de ce signal est supérieure à 2 ms, de l'ordre généralement de la seconde. De plus, l'amplitude de ce signal est également fonction de la distance du dispositif de détection et de la décharge (pour une distance de 200 m, l'amplitude est de 10 kV/m et pour une distance de 3 km, l'amplitude est de 30 à 200 V/m) ; la polarisation de ce signal est perpendiculaire à un axe horizontal.

Des documents US-A-4 219 804 et US-A-3 467 826 on connaît déjà des dispositifs de détection et de différenciation d'une première impulsion électromagnétique provenant d'une explosion nucléaire, d'une seconde impulsion électromagnétique due à la foudre. Ces dispositifs comprennent des ensembles de détection avec des moyens pour capter la composante électrique d'une impulsion électromagnétique qui délivre un signal représentatif de la composante électrique captée. Ce signal est traité par des moyens de traitement des signaux.

Le dispositif de détection conforme à l'invention permet de différencier une impulsion électromagnétique due à une explosion nucléaire, d'une autre impulsion électromagnétique provenant par exemple de la foudre en prenant en compte la durée totale du signal électrique correspondant à l'impulsion à détecter, sa largeur à mi-hauteur, son énergie ainsi que sa polarisation. Cependant, pour augmenter la fiabilité de ce dispositif, des critères supplémentaires peuvent bien entendu être pris en compte tels que le temps de montée du signal électrique, la composante magnétique de l'impulsion électromagnétique et dans le cas où l'impulsion électromagnétique à différencier est la foudre, le bruit, la lumière et le champ électrostatique liés à la foudre.

La position des deux antennes des moyens pour capter a été calculée pour avoir l'assurance d'obtenir toujours un signal électrique en sortie de la première antenne, dans le cas d'une explosion nucléaire, quelle que soit la position de ces antennes par rapport au centre de l'explosion. Le calcul effectué tient compte en particulier de la polarisation de la composante électrique d'une impulsion électromagnétique due à une explosion nucléaire. De préférence, l'angle entre la première et la deuxième antennes est égal à 90° et l'angle entre la deuxième antenne et un axe vertical est égal à 54°.

Pour protéger le capteur des agressions naturelles, celui-ci est placé de préférence dans une enceinte transparente aux ondes électromagnétiques telle qu'un radome.

Le capteur étant à haute impédance et les moyens de différenciation à basse impédance, la première antenne est reliée aux moyens de différenciation par l'intermédiaire d'un adaptateur d'impédance effectuant le transfert du signal électrique délivré par le capteur à haute impédance vers les moyens de différenciation à basse impédance.

En définitive, les moyens pour capter, formés par les deux antennes et l'adaptateur d'impédance, délivrent une image de la composante électrique captée, le signal délivré par ces moyens étant proportionnel à cette composante.

De façon avantageuse, les moyens de différenciation comprennent des moyens de remise à zéro pour permettre au dispositif de détection de fonctionner de façon continue.

Le temps t₁ et la première valeur de référence sont choisis par exemple de façon à ce que lorsque la valeur du signal électrique intégrée jusqu'au temps t₁ après le déclenchement du premier compteur est inférieure à la valeur de référence, le signal électrique correspond à une explosion nucléaire et dans le cas contraire à la foudre. Ce temps t₁ est, par exemple, égal à 1ms et la première valeur de référence correspond à une valeur supérieure à la valeur qu'aurait un signal électrique provenant d'une explosion nucléaire, intégrée jusqu'au temps t₁ après le déclenchement du premier compteur.

Ce mode de réalisation permet une différenciation sur l'énergie du signal électrique.

Selon une variante de réalisation, les moyens de différenciation comprennent en outre :
- un deuxième compteur de temps relié aux premiers moyens de détection et déclenché par cesdits moyens lors de la détection du passage du signal électrique à une valeur supérieure à la valeur de seuil,
- des deuxièmes moyens de détection reliés aux moyens pour capter et au deuxième compteur de temps, pour détecter la valeur maximum du signal électrique délivré par lesdits moyens pour capter, jusqu'à un temps t₂ après le déclenchement du deuxième compteur, le temps t₂ étant inférieur au temps t₁,
- des deuxièmes moyens de comparaison, reliés aux deuxièmes moyens de détection, pour comparer la valeur maximum détectée par lesdits deuxièmes moyens de détection à une deuxième valeur de référence, lesdits deuxièmes moyens de comparaison commandant la remise à zéro par les moyens de remise à zéro, des moyens d'intégration et du premier compteur lorsque le signal de sortie desdits deuxièmes moyens de comparaison ne correspond pas à la détection d'une impulsion électromagnétique d'origine déterminée.

Le temps t₂ est pris par exemple égal à 0,2 ms lorsque le temps t₁ est égal à 1 ms, dans le cas de la différenciation de signaux correspondant à une explosion nucléaire et à la foudre. La deuxième valeur de référence correspond à la valeur minimale du signal à atteindre pour que le dispositif de détection poursuive l'intégration, sinon il y a remise à zéro des moyens d'intégration et du premier compteur de temps.

Cette variante de réalisation permet d'éliminer les signaux électriques de faibles amplitudes dus à des impulsions électromagnétiques parasites. On peut également faire de même en augmentant la valeur de seuil.

Pour ne pas subir les perturbations dues aux impulsions électromagnétiques, ainsi que les contraintes liées à l'environnement telles que l'humidité et la température, les moyens de différenciation sont de préférence blindés. Lorsque les moyens pour capter comprennent un adaptateur d'impédance, celui-ci est également blindé, le blindage des moyens de différenciation et de l'adaptateur d'impédance peuvent être communs. Ce blindage constitue une cage de Faraday.

Le dispositif de détection de l'invention comprend par ailleurs, de façon avantageuse, des moyens d'alimentation autonomes tels que des batteries, des photopiles, situés à l'intérieur du blindage des moyens de différenciation et de l'adaptateur d'impédance. Bien entendu, le dispositif de détection peut être alimenté par un réseau extérieur, mais dans ce cas particulier, le réseau doit être de préférence protégé contre la pénétration de parasites.

Le dispositif de détection de l'invention comprend de façon avantageuse des moyens pour rendre compte de la détection d'une impulsion électromagnétique d'origine nucléaire et/ou d'une autre impulsion électromagnétique reliés aux moyens de différenciation.

Ces moyens pour rendre compte de la détection comprennent par exemple des moyens sonores et/ou visuels situés de préférence dans le blindage, pour permettre par exemple à l'homme de mettre en oeuvre des dispositifs de protection dans le cas de la détection d'une impulsion électromagnétique d'origine nucléaire. Ces moyens peuvent également comporter des moyens pour commander automatiquement des dispositifs par exemple de protection. Dans ce dernier cas, ces moyens sont extérieurs au blindage et reliés aux moyens de différenciation par des liaisons optiques ou filaires, les liaisons filaires étant de préférence protégées contre la pénétration de signaux parasites.

Il est par ailleurs avantageux d'utiliser plusieurs ensembles de détection, tes que décrits précédemment, en parallèle, pour avoir autant de diagnostics de détection que d'ensembles de détection et comparer par exemple les différents diagnostics pour obtenir un seul diagnostic plus fiable. Cette redondance permet d'éviter par exemple la mise en oeuvre intempestive de dispositifs de protection. Les différents moyens de différenciation utilisés dans un dispositif de détection de l'invention à plusieurs ensembles de détection sont de façon avantageuse différents, mais ils peuvent être bien entendu similaires.

D'autres caractéristiques et avantages de l'invention ressortiront mieux de la description qui va suivre, donnée à titre purement illustratif et non limitatif, en référence aux figures annexées dans lesquelles :
- la figure 1 représente schématiquement un premier mode de réalisation d'un dispositif de détection conforme à l'invention,
- la figure 2 représente schématiquement un exemple de réalisation plus détaillé du dispositif de détection représenté figure 1,
- la figure 3 représente schématiquement la disposition dans l'espace de deux antennes formant le capteur des moyens pour capter du dispositif de l'invention,
- les figures 4a et 4b représentent schématiquement des exemples de chronogrammes de signaux délivrés par les moyens pour capter et par les principaux éléments des moyens de différenciation représentés figure 2, correspondant respectivement à une impulsion électromagnétique provenant d'une explosion nucléaire et d'une impulsion électromagnétique provenant de la foudre,
- la figure 5 représente schématiquement une variante de réalisation du dispositif de détection représenté figure 1, et
- la figure 6 représente schématiquement un dispositif de détection comportant plusieurs ensembles de détection conformes à l'invention, en parallèle.

La figure 1 représente schématiquement un premier mode de réalisation d'un dispositif conforme à l'invention, de détection d'une impulsion électromagnétique provenant d'une explosion nucléaire, le signal électrique dû à ce type d'impulsion électromagnétique devant être différencié du signal électrique provenant d'une impulsion électromagnétique due à la foudre.

Ce dispositif comprend des moyens pour capter 1 la composante électrique d'une impulsion électromagnétique, des moyens de différenciation 3 et des moyens pour rendre compte de la détection 5.

Les moyens 1 permettant de capter la composante électrique d'une impulsion électromagnétique délivrent un signal électrique proportionnel à la composante électrique captée. Les moyens de différenciation 3 sont reliés en sortie des moyens pour capter 1 ; ils permettent de différencier un signal électrique délivré par les moyens pour capter provenant d'une impulsion électromagnétique due à une explosion nucléaire d'une impulsion électromagnétique due à la foudre. Les moyens pour rendre compte ce la détection 5 sont reliés en sortie des moyens de différenciation et permettent de rendre compte de la détection d'une impulsion électromgnétique due à une explosion nucléaire et/ou à la foudre.

De façon plus précise, les moyens de différenciation 3 comportant des moyens de détection 7 reliés aux moyens pour capter 1, un compteur de temps 9 relié aux moyens de détection 7, des moyens d'intégration 11 reliés aux moyens pour capter 1, des moyens de comparaison 13 reliés aux moyens d'intégration au compteur de temps 9 et aux moyens 5 et des moyens 23a de remise à zéro reliés au compteur de temps, aux moyens d'intégration et aux moyens de comparaison.

Ainsi, le signal électrique délivré par les moyens pour capter 1 est envoyé à la fois sur les moyens de détection 7 et sur les moyens d'intégration 11. Lorsque la valeur du signal électrique reçu par les moyens 7 est supérieur à une valeur de seuil déterminée V_{S}, ces moyens 7 déclenchent le compteur de temps 9. Le déclenchement du compteur de temps 9 est défini par le temps t₀. Par ailleurs, les moyens 11 calculent l'intégrale du signal électrique délivré par les moyens pour capter, quelle que soit la valeur de ce signal. La valeur du signal intégré est comparée par les moyens 13 à une valeur de référence V_{R1}, cette comparaison étant validée au temps t₁ après le déclenchement du compteur.

Le temps t₁ et la valeur de référence V_{R1} sont choisis par exemple, de façon à ce que la valeur intégrée du signal électrique au temps t₁ après le déclenchement du compteur soit inférieure à V_{R1}, dans le cas d'une impulsion électromagnétique due à une explosion nucléaire.

Les moyens pour rendre compte de la détection 5 comprennent des moyens visuels et/ou sonores pour avertir l'homme du résultat de la comparaison et/ou des moyens pour commander automatiquement par exemple des dispositifs de protection en fonction du résultat de la comparaison.

La valeur de seuil V_{S} des moyens de détection 7 est choisie de façon à éliminer tous les signaux électriques de faibles amplitudes, dus à des impulsions électromagnétiques parasites. La validation de la comparaison est donc effectuée uniquement pour des signaux d'amplitude supérieure à la valeur V_{S}. Les moyens 23a de remise à zéro sont déclenchés par le compteur de temps après la validation de la comparaison, la remise à zéro des moyens d'intégration et des moyens de comparaison étant effectuée avec un temps de retard réglable, après le déclenchement du compteur.

Les moyens de différenciation 3 de ce mode de réalisation permettent une discrimination par rapport à l'énergie du signal électrique délivré par les moyens pour capter 1.

La figure 2 donne un exemple de réalisation plus détaillé du mode de réalisation du dispositif de détection représenté figure 1.

Sur cette figure sont représentés les moyens pour capter 1 comportant un capteur 19 et un adaptateur d'impédance 21, reliés aux moyens de détection 7 et aux moyens d'intégration 11, les moyens de comparaison 13 reliés aux moyens 11, un compteur de temps 9 relié aux moyens de détection 7, aux moyens de remise à zéro 23a et aux moyens de comparaison 13, les moyens 23a étant reliés par ailleurs aux moyens d'intégration 11 et de comparaison 13.

Le capteur 19 des moyens pour capter 1 comporte une première et une deuxième antennes 15, 17, représentées dans l'espace figure 3.

La disposition de ces deux antennes dans l'espace a été calculée de façon à obtenir dans le cas d'une explosion nucléaire un signal électrique en sortie des moyens pour capter 1, quelle que soit l'orientation de ces antennes par rapport à l'explosion. La disposition de ces antennes a donc été calculée en fonction de la polarisation de la composante électrique d'une impulsion électromagnétique due à une explosion nucléaire. Comme on l'a vu précédemment, la composante électrique d'une impulsion électromagnétique de ce type est polarisée suivant un angle allant de zéro à 27° par rapport à un axe horizontal alors que la polarisation d'une composante électrique due à la foudre est perpendiculaire à un axe horizontal.

Aussi, pour capter la composante électrique correspondant à une impulsion électromagnétique d'origine nucléaire, l'antenne 15 et l'antenne 17 sont dans deux plans verticaux perpendiculaires, l'antenne 15 faisant un angle α d'environ 90° avec l'antenne 17 et l'antenne 17 un angle β de l'ordre de 54° avec un axe vertical.

La disposition particulière de ces antennes permet d'effectuer une différenciation par rapport à la polarisation de la composante électrique d'une impulsion électromagnétique.

Ces deux antennes ont une longueur respectivement d'environ 3 cm.

Afin de ne pas dériver le signal électrique en sortie du capteur en chargeant celui-ci sur une résistance de charge faible (par exemple de 50 ohms), adaptée aux moyens de différenciation, ou de ne pas introduire des constantes de temps importantes en chargeant le capteur sur une résistance de charge importante (par exemple 1 MΩ), les moyens pour capter 1 comportent de façon avantageuse un adaptateur d'impédance 21 relié à la sortie de l'antenne 15.

Cet adaptateur d'impédance est à haute impédance du côté du capteur 19, permettant ainsi de ne pas déformer le signal par des constantes de temps importantes et à basse impédance du côté des moyens de différenciation 3, permettant d'adapter la haute impédance du capteur 19 à la basse impédance des moyens de différenciation 3 sans dériver le signal délivré par le capteur 19.

Pour cela, l'adaptateur d'impédance 21 des moyens pour capter 1 comporte par exemple un transistor de puissance T₁. Entre la sortie du capteur 19 et le transistor de puissance T₁, sont disposées deux résistances R₁, R₂ en série, la résistance R₁ étant reliée à l'antenne 15 et la résistance R₂ à la masse, deux résistances R₃, R₄, également en série, la résistance R₃ étant reliée à une source d'alimentation positive, et la résistance R₄ à la masse, et deux condensateurs C₁ ,C₂ en parallèle reliés entre le point milieu des résistances R₁, R₂ et le point milieu des résistances R₃, R₄, le point milieu des résistances R₃, R₄ étant en outre relié au transistor de puissance T₁ par une résistance R₅. Ce transistor de puissance T₁ est relié aux moyens de détection 7 et aux moyens d'intégration 11 par deux condensateurs en parallèle C₃, C₄.

Une résistance R₇ est connectée en outre entre une borne du transistor T₁ et la masse.

La résistance R₅ permet d'atténuer les rebonds et les sur-oscillations sans pour cela trop accroître le temps de montée du signal électrique. Par ailleurs, on utilise de façon avantageuse une inductance L₁ reliée d'une part à l'extrémité de la résistance R₃ et d'autre part à la fois à la masse par l'intermédiaire d'un condensateur C₅ et au transistor de puissance T₁ par une résistance R₆ pour mieux répondre aux pointes de courant délivrées par le capteur.

Sur cette figure, on a représenté les principales sources d'alimentation par une flèche. Ces sources d'alimentation font partie des moyens d'alimentation décrits précédemment. A côté de chaque flèche est figuré un signe + lorsque cette alimentation est positive et un signe - lorsque cette alimentation est négative.

Le tableau ci-dessous donne un exemple des valeurs affectées aux différents composants de l'adaptateur d'impédance 21 pour un transistor de puissance du type DV 2805 et une source d'alimentation de +13,5 volts.

Les moyens de détection 7 du passage du signal électrique une valeur supérieure à une valeur de seuil déterminée V_{S}, reliés en sortie des moyens pour capter 1, doivent de préférence satisfaire les conditions suivantes :
- disposer d'un seuil de déclenchement ajustable,
- déclencher aussi rapidement que possible le compteur de temps 9 à l'apparition d'une valeur du signal électrique délivré, supérieure à la valeur de seuil V_{S},
- posséder une grande impédance d'entrée pour ne pas perturber le signal électrique, et enfin,
- avoir un niveau de sortie compatible avec les autres éléments des moyens de différenciation 3.

Ces moyens de détection 7 comportent donc de façon avantageuse un comparateur 25 rapide tel qu'un comparateur AD 9685 fabriqué par ANALOG DEVICES dont le temps de propagation est de l'ordre de 2,2 ns. Cependant, ce composant faisant partie de la famille des niveaux logiques ECL, 11 doit être suivi d'un translateur 27 permettant de réaliser le passage entre les niveaux logiques ECL du comparateur AD 9685 et les niveaux logiques TTL des autres éléments des moyens de différenciation 3. Ce translateur est par exemple un MC 10125.

Ainsi, la borne positive du comparateur 25 est reliée en sortie des moyens pour capter 1 et sa borne négative est reliée à un potentiomètre formé par une résistance variable ρ₁, en série avec une résistance R₈, l'autre extrémité de la résistance R₈ étant reliée à une source d'alimentation positive et l'autre extrémité de la résistance variable ρ₁ à la masse. La valeur de seuil V_{S} est donc ajustée par la résistance variable ρ₁. La sortie de ce comparateur 25 est reliée au compteur de temps 9 par l'intermédiaire du translateur 27.

Dès l'apparition, au temps t₀, d'une valeur du signal électrique supérieure à la valeur V_{S}, le signal de sortie des moyens 7 présente par exemple un front de montée qui va déclencher le compteur de temps 9 ; ce compteur de temps 9 a pour rôle de valider la comparaison entre la valeur de l'énergie du signal délivré, autrement dit la valeur du signal électrique intégré jusqu'au temps t₁ après le déclenchement de ce compteur et la valeur de référence V_{R1}. Ce compteur de temps doit donc déclencher un signal décalé d'un temps fixe t₁ par rapport au temps t₀.

Ce compteur de temps 9 comprend donc de façon avantageuse par un monostable 29. Le temps t₁ est fixé dans le cas particulier de la détection d'une explosion nucléaire par exemple à 1 ms. La validation de la comparaison effectuée par les moyens 13 est donc effectuée une milliseconde après le temps t₀.

Le temps t₁, fixé par le monostable, est réglé par l'intermédiaire de composants extérieurs tels que par exemple une capacité et une résistance. De plus en choisissant une résistance variable, on peut obtenir un temps t₁ variable. Il est bien entendu que le compteur de temps peut déclencher au temps t₀ aussi bien sur un front montant que sur un front descendant du signal électrique délivré par les moyens 7 et valider la comparaison effectuée par les moyens 13 aussi bien sur un front montant que sur un front descendant, en fonction des réglages effectués.

Le compteur de temps 9 utilisé, est par exemple le composant 74 LS 123. Ce composant comporte deux monostables 29 et 31.

Le monostable 29 est relié d'une part à la sortie des moyens 7 et d'autre part à une entrée des moyens 13 et au monostable 31, le monostable 31 est relié aux moyens 13 et aux moyens 23a de remise à zéro. Le monostable 29 déclenche la validation de la comparaison effectuée par les moyens 13 et le monostable 31. Le monostable 31 déclenché par le monostable 29 permet de maintenir le résultat de comparaison pendant un certain temps après son déclenchement pour permettre notamment la visualisation du résultat de la détection.

Les moyens d'intégration 11 du dispositif de détection comportent de façon avantageuse un intégrateur tel qu'un amplificateur opérationnel 33 présentant une grande impédance d'entrée du type ADLH 0032 fabriqué notamment par ANALOG DEVICE. La borne positive de cet amplificateur 33 est reliée à la masse tandis que sa borne négative est reliée en sortie des moyens pour capter 1 par l'intermédiaire de deux résistances en série R₉ et R₁₀ (par exemple respectivement de l'ordre de 1 kΩ et 2,2 kΩ).

Le signal électrique délivré par les moyens pour capter 1 est intégré de façon continue par l'intégrateur 33 quelle que soit la valeur de ce signal. La valeur intégrée du signal est donc envoyée de façon continue aux moyens de comparaison 13.

Les moyens de comparaison 13 comportent un comparateur 37 tel qu'un amplificateur différentiel. Ce comparateur est par exemple un LM 311. Sa borne négative est reliée à la sortie de l'intégrateur 33 et sa borne positive à une résistance variable ρ₂. La résistance ρ₂ est reliée en outre à une source d'alimentation négative et à la masse. Elle permet d'ajuster la valeur de référence V_{R1}. Ainsi, le signal de sortie du comparateur 37 est nul lorsque le signal délivré par l'intégrateur est inférieur à V_{R1} autrement dit lorsqu'il correspond à une explosion nucléaire et non nul lorsqu'il est supérieur à V_{R1} dans le cas contraire.

Les moyens de comparaison 13 comprennent également une porte logique NON ET 39 reliée à la sortie du comparateur 37 et à une source d'alimentation positive. Cette porte logique permet d'inverser le signal électrique délivré par le comparateur, autrement dit, le signal de sortie de cette porte sera non nul lorsque le signal de sortie du comparateur sera nulle et inversement.

Les moyens 13 comprennent en outre une bascule 41 par exemple du type MC 14013B reliée à la sortie de la porte 39 et à la sortie du compteur de temps 9. Au temps t₁, après le déclenchement du monostable 29, la bascule 41 recopie le niveau logique de la porte 39, autrement dit la bascule 41 sera au niveau haut lorsqu le signal de sortie de la porte 39 est non nul et un niveau bas lorsqu'il est nul. Le monostable 29 valide donc la comparaison un temps t₁ après son déclenchement, en envoyant un signal présentant soit un front de montée, soit un front de descente sur une entrée de la bascule.

Les moyens 5 pour rendre compte de la détection comprennent par exemple des moyens de visualisation tels que deux diodes 43, 45 électroluminescentes ; ces diodes sont de façon avantageuse de couleurs différentes. La diode 43 est reliée par exemple entre la sortie Q de la bascule 41 des moyens 13 et la masse et la diode 45 est reliée entre la sortie Q̅ de cette bascule et la masse. Ainsi, si la bascule est à un niveau haut, le signal sur la sortie Q sera non nul et le signal sur la sortie Q̅ sera nul, les diodes 5 et 7 seront respectivement allumée et éteinte. Par contre, si la bascule est à un niveau bas, le signal sur la sortie Q sera nul et le signal sur la sortie Q̅ sera non nul, les diodes 5 et 7 seront respectivement éteinte et allumée. La détection d'une impulsion électromagnétique d'origine nucléaire est donc visualisée par la diode 5 allumée et la diode 7 éteinte, le temps de visualisation étant réglé par le monostable 31.

Les moyens 23a de remise à zéro comprennent un monostable 32 par exemple du type 74 LS 123. Ce monostable 32 est relié au monostable 29 et il est déclenché par celui-ci après le temps de visualisation; le monostable 32 est relié par ailleurs à l'entrée d'une porte logique OU 49 par exemple du type 74 HC 32. L'autre entrée de cette porte 49 est reliée à un interrupteur 50 commandé par un bouton poussoir 48 et la sortie de cette porte est reliée à la bascule 41 des moyens 13. Lorsque le bouton poussoir est enfoncé, la porte logique 49 est reliée à une source d'alimentation positive et dans le cas contraire elle est reliée à la masse.

Aussi, le signal de sortie de la porte 49 sera non nul (niveau haut) si au moins un des signaux envoyés sur son entrée est non nul autrement dit, après le déclenchement du monostable 32 (c'est-à-dire lorsque le signal de sortie du monostable 32 comporte un front de montée) ou lorsque le bouton poussoir est enfoncé manuellement. Si les deux signaux en entrée de la porte 49 sont nuls, le signal en sortie de cette porte sera également nul.

Lorsque le signal électrique envoyé par la porte 49 sur la bascule 41 est non nul, celui-ci est remis à zéro.

Les monostables 31 et 32 sont réglés de façon à ce que la remise à zéro de la bascule 41 intervienne suffisamment longtemps après la validation de la comparaison par le monostable 29, pour que les moyens de visualisation puissent être lus. Le temps entre la validation de la comparaison et la remise à zéro est par exemple de l'ordre de 5 s.

Les moyens 23a comprennent en outre, entre le point milieu des résistances R₉ et R₁₀ et la sortie de l'amplificateur opérationnel 33 des moyens d'intégration 11, un condensateur C₅ par exemple de 2,2 nF en parallèle d'un composant 35 pour permettre la remise à zéro de l'amplificateur opérationnel 33.

Ce composant 35 comprend deux interrupteurs analogiques I₁, I₂ en série, reliés respectivement au monostable 32; le point milieu de ces interrupteurs étant relié à la masse par une résistance R₁₁ par exemple de 2,2 kΩ. Ce composant est par exemple du type MC 4016.

La fermeture des interrupteurs I₁ et I₂ commandés par le monostable 32 en même temps que la remise à zéro de la bascule 11 permet de décharger le condensateur C₅ et de remettre à zéro l'intégrateur.

Les figures 4a et 4b représentent schématiquement respectivement des chronogrammes de signaux électriques provenant d'une impulsion électromagnétique due à une explosion nucléaire et due à la foudre, délivrés par le dispositif de détection représenté figure 2. Les signaux Vₐ, Vₐ₁, Vₐ₂, Vₐ₃, Vₐ₄, Vₐ₅, Vₐ₆, Vₐ₇, correspondent à une explosion nucléaire et les signaux V_{b}, V_{b1}, V_{b2}, V_{b3}, V_{b4}, V_{b5}, V_{b6} et V_{b7} correspondent à la foudre.

Les signaux Vₐ et V_{b} représentent les signaux électriques délivrés par les moyens pour capter 1, les signaux Vₐ₁ et V_{b1} représentent les signaux électriques délivrés par l'amplificateur opérationnel des moyens de détection 7, les signaux Vₐ₂ et V_{b2} représentent les signaux en sortie du translateur des moyens 7, les signaux Vₐ₃ et V_{b3} représentent les signaux en sortie du monostable 29, les signaux Vₐ₄ et V_{b4} repésentent les signaux en sortie de l'intégrateur des moyens 11, les signaux Vₐ₅ et V_{b5} représentent les signaux en sortie du comparateur, les signaux Vₐ₆ et V_{b6} représentent les signaux en sortie de la porte NON ET 39 et les signaux Vₐ₇ et V_{b7} les signaux en sortie de la bascule des moyens 5.

La forme des signaux électriques Vₐ et V_{b} délivrés par les moyens 1 est différente cependant ces deux signaux passent par la valeur de seuil V_{S} au temps t₀.

En sortie de l'amplificateur opérationnel 25 les signaux Vₐ₁ et V_{b1} présentent donc un front de montée dès que la valeur du signal électrique délivré par les moyens pour capter 1 est supérieure à la valeur de seuil V_{S}, ce qui correspond au temps t₀ et un front de descente dès que la valeur du signal électrique délivré par les moyens 1 est à nouveau inférieur à cette valeur de seuil V_{S}. Du fait que cet amplificateur est de la famille ECL, ces signaux sont négatifs.

En sortie du translateur, les signaux électriques Vₐ₂ et V_{b2} sont proportionnels aux signaux Vₐ₁ et V_{b1} délivrés par l'amplificateur opérationnel mais positifs : ils correspondent à des niveaux logiques TTL.

Au temps t₀, le monostable 29 est déclenché, autrement dit, les signaux Vₐ₃ et V_{b3} présentent un front de montée dès que la valeur du signal électrique délivré par les moyens pour capter est supérieure à la valeur de seuil V_{S}; à un temps t₁ fixé après son déclenchement, le monostable 29 est arrêté et les signaux Vₐ₃ et V_{b3} présentent un front de descente.

L'intégrateur 33 intègre en continu le signal électrique délivré par les moyens pour capter 1 quelle que soit sa valeur, les signaux électriques Vₐ₄ et V_{b4} délivrés par l'intégrateur sont donc continus depuis l'apparition d'un signal électrique non nul en sortie des moyens 1 jusqu'à sa disparition.

Le comparateur 37 compare en continu la valeur délivrée en sortie de l'intégrateur 33 à une valeur de référence V_{R1}. Ainsi, le signal Vₐ₄ délivré par l'intégrateur étant toujours inférieur à la valeur de référence, le signal Vₐ₅ correspondant sera nul (niveau bas). En revanche, le signal électrique V_{b4} délivré par l'intégrateur 33 étant supérieur à la valeur de référence V_{R1}, un temps t_{b} après l'apparition du signal V_{b} présentera un front de montée au temps t_{b}, autrement dit sera au niveau haut dès que la valeur du signal intégré sera supérieure à la valeur de référence. Les signaux électriques Vₐ₆ et V_{b6} sont au niveau haut lorsque les signaux correspondants Vₐ₅ et V_{b5} sont au niveau bas et inversement.

Comme on l'a vu précédemment, la bascule prend le même niveau logique que la porte 39 au temps t₁ après le déclenchement du monostable 29. De ce fait, le signal Vₐ₇ est au niveau haut à partir du temps t₀+t₁ et le signal V_{b7} reste au niveau bas. Ainsi, en sortie de la bascule, au temps t₀+t₁, on aura un signal électrique non nul dans le cas d'une impulsion électromagnétique due à une explosion nucléaire et un signal nul dans le cas d'une impulsion électromagnétique due à la foudre.

La figure 5 représente une variante de réalisation du dispositif de détection représenté figure 1.

Ce mode de réalisation diffère de celui représenté figure 1 par l'utilisation d'un compteur de temps 51, de moyens de détection 53 et de moyens de comparaison 55 supplémentaires.

Le compteur de temps 51 est relié en sortie des moyens de détection 7 ; les moyens de détection 53 sont reliés en sortie des moyens pour capter 1 et en sortie du compteur de temps 51 ; et les moyens de comparaison 55 sont reliés en sortie des moyens de détection. Par ailleurs, les moyens de remise à zéro 23b de ce dispositif sont reliés en sortie des moyens de comparaison 55 et du compteur de temps 9 et en entrée des moyens d'intégration 11, du compteur de temps 9 et des moyens de comparaison 13.

De même que pour le compteur de temps 9, le compteur de temps 51 est déclenché lors de la détection d'une valeur du signal électrique supérieure à la valeur de seuil V_{S}. Les moyens de détection 53 permettent de détecter la valeur maximum du signal électrique délivré par les moyens pour capter 1 jusqu'au temps t₂ après le déclenchement du compteur 51. Ce temps t₂ est fixé par le compteur 51 de la même façon que le temps t₁ pour le compteur 9.

Les moyens de comparaison 55 comparent la valeur maximum détectée par ces moyens 53 et une valeur de référence V_{R2}. Si la valeur maximum détectée est inférieure à cette valeur de référence, le compteur de temps 9 et les moyens d'intégration 11 sont remis à zéro par les moyens 23b déclenchés par les moyens 55. Dans le cas contraire, l'intégration est poursuivie.

Cette réalisation particulière permet d'arrêter l'intégration et de remettre à zéro le dispositif de détection, lorsque les moyens de détection ont détecté des signaux électriques de valeur supérieure à la valeur V_{S}, mais ne présentant pas de valeurs crêtes importantes au bout d'un temps t₂ après le déclenchement du compteur 51, ce dispositif revient à déterminer une valeur de seuil supérieure à V_{S}.

La figure 6 représente schématiquement un dispositif de détection comportant plusieurs ensembles de détection en parallèle, les moyens 5 de ces ensembles étant par exemple regroupés pour permettre une comparaison des différents diagnostics issus des moyens de différenciation 3 utilisés et donner un compte rendu le plus fiable possible du résultat de la détection. Les moyens de différenciation utilisés sont de préférence différents mais ils peuvent bien entendu être identiques.

On a représenté figure 6 trois ensembles de détection en parallèle mais bien entendu un dispositif de détection peut en comporter plus de trois. Par ailleurs, on peut ajouter à ce dispositif de détection toujours dans le but d'améliorer sa fiabilité, comme on l'a vu précédemment, des dispositifs de détection de champ électrostatique, de bruit, de lumière ou de champ magnétique.

Les différents modes de réalisation d'un dispositif de détection décrits précédemment ne sont pas limitatifs, de nombreuses variantes peuvent bien entendu être réalisées sans pour autant sortir du cadre de l'invention.

## Revendications

1. Dispositif de détection et de différenciation d'une première impulsion électromagnétique, provenant d'une explosion nucléaire, d'une seconde impulsion électromagnétique due à la foudre, comprenant au moins un ensemble de détection comportant :
- des moyens (1;19) pour capter la composante électrique d'une impulsion électromagnétique, orientés et agencés de façon à toujours capter la composante électrique de la première impulsion, lesdits moyens délivrant un signal représentatif de la polarisation de la composante électrique captée et proportionnel à cette composante électrique captée, et étant formés d'une première et d'une deuxième antennes (15, 17) disposées dans deux plans verticaux perpendiculaires et reliées entre elles, la première antenne (15) étant reliée en outre à un adaptateur d'impédance (21), la première antenne faisant un angle (α) allant de 80° à 135° avec la deuxième antenne et la deuxième antenne faisant un angle (β) allant de 45° à 65° avec un axe vertical,
- des premiers moyens de détection (7) reliés aux moyens (1) pour capter, via l'adaptateur d'impédance (21), pour détecter le passage du signal électrique délivré par les moyens pour capter à une valeur supérieure à une valeur de seuil déterminée (V_{S}),
- un premier compteur de temps (9) relié aux premiers moyens de détection (7), déclenché par cesdits moyens lors de la détection du passage du signal électrique à une valeur supérieure à la valeur de seuil,
- des moyens d'intégration (11) reliés aux moyens (1) pour capter pour intégrer le signal électrique délivré par les moyens pour capter, et
- des premiers moyens de comparaison (13) reliés aux moyens d'intégration et au premier compteur de temps (9) pour comparer la valeur du signal électrique intégré jusqu'à un temps t₁ après le déclenchement du premier compteur à une première valeur de référence (V_{R1}).

2. Dispositif de détection selon la revendication 1, caractérisé en ce que l'adaptateur d'impédance est blindé.

3. Dispositif de détection selon la revendication 1 ou 2, caractérisé en ce qu'il comprend en outre des moyens (23a, 23b, 23c, 23d) de remise à zéro pour permettre au dispositif de détection de fonctionner de façon continue.

4. Dispositif de détection selon l'une quelconque des revendications 1 à 3, caractérisé en ce qu'il comprend en outre :
- un deuxième compteur de temps (51) relié aux premiers moyens de détection (17) et déclenché par cesdits moyens lors de la détection du passage du signal électrique à une valeur supérieure à la valeur de seuil (V_{S}),
- des deuxièmes moyens de détection (53) reliés aux moyens (1) pour capter et au deuxième compteur de temps (51), pour détecter la valeur maximum du signal électrique délivré par lesdits moyens pour capter, jusqu'à un temps t₂ après le déclenchement du deuxième compteur, le temps t₂ étant inférieur au temps t₁,
- des deuxièmes moyens de comparaison (55), reliés aux deuxièmes moyens de détection (53), pour comparer la valeur maximum détectée par lesdits deuxièmes moyens de détection (53) à une deuxième valeur de référence (V_{R2}), lesdits deuxièmes moyens de comparaison commandant la remise à zéro par les moyens de remise à zéro (23b) des moyens d'intégration (11) et du premier compteur (9), lorsque le signal de sortie desdits deuxièmes moyens de comparaison ne correspond pas à la détection d'une impulsion électromagnétique d'origine déterminée.

5. Dispositif de détection selon l'une quelconque des revendications 1 à 4, caractérisé en ce que les moyens de détection, de comparaison, d'intégration et les compteurs sont blindés.

6. Dispositif de détection selon l'une quelconque des revendications 1 à 5, caractérisé en ce que l'ensemble de détection comprend en outre des moyens d'alimentation autonomes.

7. Dispositif de détection selon l'une quelconque des revendications 1 à 6, caractérisé en ce qu'il comprend des moyens (5) pour rendre compte de la détection de la première impulsion électromagnétique et/ou de la seconde impulsion électromagnétique, reliés aux moyens de comparaison (13).

8. Dispositif de détection selon l'une quelconque des revendications 1 à 7, caractérisé en ce qu'il comprend plusieurs ensembles de détection en parallèle.

## Claims

1. Apparatus for the detection and differentiation of a first electromagnetic pulse resulting from a nuclear explosion compared with a second electromagnetic pulse due to lightning, comprising at least one detection system having means (1, 19) for sensing the electrical component of an electromagnetic pulse, oriented and arranged so as to sense the electrical component of the first pulse, said means supplying a signal representative of the polarization of the electrical component sensed and proportional to said sensed electrical component and being formed by a first and a second antennas (15, 17) located in vertical planes perpendicular and connected to one another, the first antenna (15) also being connected to an impedance matching device (21), the first antenna forming an angle (α) of 80 to 135° with the second antenna and the second antenna forming an angle (β) of 45 to 65° with a vertical axis, first detection means (7) connected to the sensing means (1), via the impedance matching device (21), for detecting the passage of the electric signal supplied by the sensing means at a value higher than a predetermined threshold (V_{S}) value, a first time counter (9) connected to the first detection means (7) and triggered by the latter during the detection of the passage of the electric signal at a value higher than the threshold value, integration means (11) connected to the sensing means (1) for integrating the electric signal supplied by the sensing means and first comparison means (13) connected to the integration means and to the first time counter (9) for comparing the value of the integrated electric signal up to a time (t₁) following the triggering of the first counter at a first reference value (V_{R1}).

2. Detection apparatus according to claim 1, characterized in that the impedance matching device is shielded.

3. Detection apparatus according to claims 1 or 2, characterized in that it also comprises resetting means (23a, 23b, 23c, 23d) to enable the detection apparatus to operate continuously.

4. Detection apparatus according to any one of the claims 1 to 3, characterized in that it also comprises a second time counter (51) connected to the first detection means (17) and triggered by said means during the detection of the passage of the electric signal at a value exceeding the threshold value (V_{S}), second detection means (53) connected to the sensing means (1) and a second time counter (51) for detecting the maximum value of the electric signal supplied by said sensing means up to a time (t₂) following the triggering of the second counter, the time (t₂) being less than the time (t₁), second comparison means (55) connected to the second detection means (53) for comparing the maximum value detected by said second detection means (53) with a second reference value (V_{R2}). said second comparison means controlling the resetting by the resetting means (23b) of the integration means (11) and the first counter (9), when the output signal of said second comparison means does not correspond to the detection of an electromagnetic pulse having a given origin.

5. Detection apparatus according to any one of the claims 1 to 4, characterized in that the detection, comparison and integration means, as well as the counters are shielded.

6. Detection apparatus according to any one of the claims 1 to 5 characterized in that the detection system also incorporates autonomous supply means.

7. Detection apparatus according to any one of the claims 1 to 6. characterized in that it comprises means for noting the detection of the first electromagnetic pulse and/or the second electromagnetic pulse and connected to the comparison means (13).

8. Detection apparatus according to any one of the claims 1 to 7, characterized in that it comprises several detection systems in parallel.

## Patentansprüche

1. Vorrichtung zur Detektion und zur Differentiation eines ersten elektromagnetischen Impulses, der von einer Kernexplosion herrührt, und eines zweiten elektromagnetischen Impulses aufgrund des Blitzes, mit einer Detektionsanordnung, die umfaßt:
- Mittel (1, 19), um Auffangen der elektrischen Komponente eines elektromagnetischen Impulses, die so orientiert und betrieben ist, daß immer die elektrische Komponente des ersten Impulses aufgefangen wird, wobei die Mittel ein Signal erzeugen, das die Polarisation der aufgefangenen, elektrischen Komponente darstellt und proportional dieser aufgefangenen, elektrischen Komponente ist, und aus einer ersten und einer zweiten Antenne (15, 17) bestehen, die in zwei senkrecht aufeinander stehenden Ebenen angeordnet und miteinander verbunden sind, wobei die erste Antenne (15) außerdem mit einem Impedanzadapter (21) verbunden ist, wobei die erste Antenne einen Winkel (α) zischen 80° und 135° mit der zweiten Antenne und die zweite Antenne einen Winkel (β) zwischen 45° und 65° mit einer vertikalen Achse bildet,
- erste Detektionsmitteln (7), die mit den Mitteln (1) verbunden sind, um über den Impedanzadapter (21) empfangen, um den Durchgang des von den Auffangmitteln erzeugten elektrischen Signals mit einem Wert oberhalb eines bestimmten Schwellwerts (V_{S}) zu detektieren,
- einen ersten Zeitzähler (9), der mit den ersten Detektionsmitteln (7) verbunden ist und von diesen Mitteln bei der Detektion des elektrischen Signals mit einem Wert über dem Schwellwert ausgelost wird,
- Integrationsmittel (11), die mit den Auffangmitteln (1) verbunden sind, um das von den Auffangmitteln erzeugte Signal zu integrieren,
- ersten Vergleichsmittel (13), die mit den Integrationsmitteln und dem ersten Zeitzähler (9) verbunden sind, um den Wert des integrierten, elektrischen Signals bis zu einem Zeitpunkt t₁ nach dem Auslösen des ersten Zählers mit einem ersten Referenzwert (V_{R1}) zu vergleichen.

2. Detektionsvorrichtung nach Anspruch 1, dadurch gekennzeichnet, daß der Impedanzadapter gekapselt ist.

3. Detektionsvorrichtung nach Anspruch 1 oder 2, dadurch gekennzeichnet, daß sie außerdem Mittel (23a, 23b, 23c, 23d) zum Aufnullsetzen umfaßt, um der Detektionsvorrichtung zu ermöglichen, kontinuierlich zu arbeiten.

4. Detektionsvorrichtung nach einem der Ansprüche 1 bis 3, dadurch gekennzeichnet, daß sie außerdem umfaßt:
- einen zweiten Zeitzähler (51), der mit den ersten Detektionsmitteln (17) verbunden ist und von diesen Mitteln bei der Detektion des elektrischen Signals mit einem Wert über dem Schwellwert (V_{S}) ausgelöst wird,
- zweite Detektionsmittel (53) die mit den Auffangmitteln (1) und dem zweiten Zeitzähler (51) verbunden sind, um den Maximalwert des von den Auffangmitteln erzeugen elektrischen Signals bis zu einem Zeitpunkt t₂ nach dem Auslösen des zweiten Zähler zu detektieren, wobei die Zeit t₂ unter der Zeit t₁ liegt,
- zweite Vergleichsmittel (55), die mit den zweiten Detektionsmitteln (53) verbunden sind, um den von den zweiten Detektionsmitteln detektierten Maximalwert mit einem zweiten Referenzwert (V_{R2}) zu vergleichen, wobei die zweiten Vergleichsmittel das Aufnullsetzen durch die Mittel zum Aufnullsetzen (23b) der Integrationsmittel (11) und des ersten Zählers (9) steuern, sobald das Ausgangssignal der zweiten Vergleichsmittel nicht der Detektion eines elektromagnetischen Impulses eines bestimmten Ursprungs entspricht.

5. Detektionsvorrichtung nach einem der Ansprüche 1 bis 4, dadurch gekennzeichnet, daß die Detektionsmittel, die Vergleichsmittel, die Integrationsmittel und die Zähler gekapselt sind.

6. Detektionsvorrichtung nach einem der Ansprüche 1 bis 5, dadurch gekennzeichnet, daß die Detektionsanordnung außerdem unabhängige Versorgungsmittel umfaßt.

7. Detektionsvorrichtung nach einem der Ansprüche 1 bis 6, dadurch gekennzeichnet, daß sie Mittel (5) umfaßt, um über die Detektion des ersten elektromagnetischen Impulses und/oder des zweiten elektromagnetischen Impulses Bescheid zu geben, die mit den Vergleichsmitteln (13) verbunden sind.

8. Detektionsvorrichtung nach einem der Ansprüche 1 bis 7, dadurch gekennzeichnet, daß sie mehrere, parallel angeordnete Detektionsanordnungen umfaßt.
